# EUROPÄISCHE PATENTSCHRIFT

(11) **EP 2 262 957 B1**
(45) Veröffentlichungstag und Bekanntmachung des Hinweises auf die Patenterteilung: **01.06.2011**
(21) Anmeldenummer: 09717601.0
(22) Anmeldetag: 13.02.2009
(51) Int. Cl.: E03C 1/04

(54) **SANITÄRE FUNKTIONSEINHEIT**
SANITARY FUNCTIONAL UNIT
UNITÉ SANITAIRE FONCTIONNELLE

(30) Priorität: 04.03.2008 DE 102008012388
(43) Veröffentlichungstag der Anmeldung: 22.12.2010
(62) Teilanmeldung aus: 10014102.7
(73) Patentinhaber: Neoperl GmbH, 79379 Müllheim (DE)
(72) Erfinder: DENZLER, Oliver, CH-4103 Bottmingen (CH); WEIS, Christoph, 79379 Müllheim (DE); TARAN, Christoph, 79379 Müllheim (DE)
(74) Vertreter: Maucher, Wolfgang
(86) Internationale Anmeldenummer: PCT/EP2009/001002
(87) Internationale Veröffentlichungsnummer: WO 2009/109284

(56) Entgegenhaltungen:
- EP-A- 1 630 305
- WO-A-2006/094593
- WO-A-2008/026871
- FR-A- 1 600 307
- US-A- 2 790 632
- US-A- 5 396 929

## Beschreibung

Die Erfindung betrifft eine sanitäre Funktionseinheit mit einer hülsenförmigen Einsetzkartusche, die zum Formen des austretenden Wasserstrahls in den rohrförmigen Armaturenauslauf einer sanitären Auslaufarmatur einsetzbar ist, wobei die Einsetzkartusche an zumindest einer ihrer Stirnseiten einen Wasserzulauf und am Kartuschenumfang einen Wasserauslauf aufweist und wobei im Wasserauslauf ein Strahlformer vorgesehen ist, der quer und vorzugsweise rechtwinklig zur Kartuschenlängsachse orientierte Strömungsführungswände hat.

Strahlregler, die in den Wasserauslauf einer sanitären Auslaufarmatur einsetzbar sind, sind bereits in den verschiedensten Ausführungen bekannt. Solche Strahlregler werden verwendet, um das aus der Auslaufarmatur austretende Wasser zu einem belüfteten oder unbelüfteten, vor allem aber zu einem homogenen und nicht-spritzenden Wasserstrahl zu formen. Die vorbekannten Strahlregler weisen dazu im Bereich ihres stirnseitigen Wasserzulaufs einen Strahlzerleger auf, der das in die hülsenförmige Einsetzkartusche einströmende Wasser in eine Vielzahl von Einzelstrahlen aufteilt, die spätestens im Bereich des abströmseitigen Wasserauslaufs wieder zu einem homogenen Gesamtstrahl geformt werden.

Aus der FR 1 600 307 ist bereits eine sanitäre Funktionseinheit vorbekannt, die als Handbrause ausgestaltet ist und einen Kunstharzkörper hat, der aus einem als Griff ausgebildeten Teilbereich und einem als Austrittskammer dienenden Teilbereich besteht. Im Inneren des Griffes ist ein metallisches Rohr eingeformt, in dessen der Austrittskammer zugewandten Teilbereich ein als Einsetzkartusche ausgestaltetes metallisches Zwischenstück eingefügt ist. Das metallische Zwischenstück weist einen stirnseitigen und mit dem im Griff befindlichen Rohr verbundenen Wasserzulauf und einen dazu rechtwinklig abgewinkelten Wasserauslauf auf. Die aus FR 1 600 307 vorbekannte Funktionseinheit ist jedoch nicht als Strahlregler ausgebildet, der einen homogenen und/oder nicht-spritzenden Wasserstrahl formen könnte.

Das Dokument FR 1 600 307 entspricht dem Oberbegriff des Anspruchs 1, und wird als nächstliegender Stand der Technik angesehen.

Man ist zunehmend bestrebt, sanitäre Auslaufarmaturen nicht nur funktionell, sondern auch ästhetisch einzigartig zu gestalten. So hat man auch Auslaufarmaturen geschaffen, die einen im wesentlichen rohrförmigen Wasserauslauf haben, an dem die Auslaufmündung am Rohrumfang vorgesehen ist. In einer solchen rohrumfangsseitigen Auslaufmündung lässt sich von der Seite aus eine hülsenförmige Einsetzkartusche nicht ohne weiteres unterbringen.

Es besteht daher die Aufgabe, eine sanitäre Funktionseinheit der eingangs erwähnten Art zu schaffen, die als Kartusche in eine Auslaufarmatur eingesetzt werden kann, und die bei Bedarf schnell das Variieren und das Verändern der Wassereigenschaften des Wasserstroms erlaubt.

Die erfindungsgemäße Lösung dieser Aufgabe besteht insbesondere darin, dass die Einsetzkartusche an ihren beiden Stirnseiten jeweils einen Wasserzulauf hat.

Die erfindungsgemäße Funktionseinheit weist eine in den rohrförmigen Armaturenauslauf einer Auslaufarmatur einsetzbare Einsetzkartusche auf, die an ihren beiden Stirnseiten jeweils einen Wasserzulauf hat. Dabei ist am Kartuschenumfang ein Wasserauslauf mit einem Strahlformer vorgesehen, der quer und vorzugsweise rechtwinklig zur Kartuschenlängsachse orientierte Strömungsführungswände hat. Die erfindungsgemäße Funktionseinheit vermag daher den in axialer Richtung zuströmenden Wasserstrahl derart umzulenken, dass dieser anschließend in nahezu radialer Richtung aus dem Armaturenauslauf ausströmen kann. Die erfindungsgemäße Funktionseinheit weist dazu vor allem einen im Bereich des Wasserauslaufs vorgesehenen Strahlformer auf, der quer zur Kartuschenlängsachse orientierte Strömungsführungswände hat. Dabei können diese quer zur Kartuschenlängsachse orientierten Strömungsführungswände des Strahlformers eine beliebige Auslaufstruktur bilden und beispielsweise eine wabenartige Lochstruktur im Wasserauslauf umgrenzen. Da die erfindungsgemäße Funktionseinheit etwa koaxial zum Armaturenauslauf orientiert ist, steht diese auch bei einer gewissen Einbaulänge nicht störend über den Rohrumfang des Armaturenauslaufs vor. Die an den beiden Stirnseiten der Einsetzkartuschen vorgesehenen Wasserzuläufe erlauben es, bei Bedarf entweder den einen oder den anderen Wasserzulauf zu verwenden, je nach dem welcher Wasserzulauf in die Zuflussrichtung des Wasserstroms positioniert wird.

Um die im zuströmenden Wasser eventuell mitgeführten Schmutzpartikel vor dem Eintritt in die Einsetzkartusche zurückhalten zu können, ist es vorteilhaft, wenn zuströmseitig vor zumindest einem Wasserzulauf der Einsetzkartusche ein Vorsatz- oder Schmutzsieb vorgesehen ist. Dabei lässt sich das Vorsatzsieb bei Bedarf auch austauschen oder entfernen, wenn das Vorsatzsieb/die Vorsatzsiebe am Kartuschengehäuse lösbar befestigbar sind.

Dabei ist es besonders vorteilhaft, wenn die Einsetzkartusche als Wechselkartusche ausgebildet ist, die an jedem ihrer Stirnseiten einen Wasserzulauf hat, und die auf gegenüberliegenden Seiten der Einsetzkartusche vorgesehenen Wasserzuläufe für verschiedene Wasserdrücke, Durchflussleistungen oder dergleichen Wassereigenschaften des zuströmenden und/oder ausfließenden Wassers vorgesehen sind. Auf diese Weise können mit Hilfe derselben Einsetzkartusche die Wassereigenschaften verändert und variiert werden. Um die Wassereigenschaften zu variieren, ist es beispielsweise möglich, die auf gegenüberliegenden Stirnseiten der Einsetzkartusche vorgesehenen Wasserzuläufe mit unterschiedlichen Vorsatzsieben, Durchflussmengenreglern, Durchflussbegrenzern, Strahlzerlegern, Homogenisiereinrichtungen und/oder Strahlformern zu kombinieren. Dabei können die auf den gegenüberliegenden Stirnseiten verwendeten unterschiedlichen Bauteile eine Farbcodierung aufweisen, welche die Zuordnung und Unterscheidung auch solcher Bauteile gleicher Funktion etwa zu einzelnen Durchfluss- oder Leistungsklassen erleichtert.

Je nach Einsatzzweck kann die erfindungsgemäße Funktionseinheit als belüfteter oder unbelüfteter Strahlregler ausgebildet sein. Sofern die erfindungsgemäße Funktionseinheit als belüfteter Strahlregler ausgebildet ist, kann es vorteilhaft sein, wenn zumindest ein Belüftungskanal vorgesehen ist, der im abströmseitigen Bereich zumindest eines Strahlzerlegers mündet.

Um die erfindungsgemäße Funktionseinheit in modularer Bauweise ausgestalten zu können, ist es zweckmäßig, wenn der Strahlformer in den Wasserauslauf der Einsetzkartusche lösbar einsetzbar ist.

Dabei sieht eine bevorzugte Ausführungsform gemäß der Erfindung vor, dass der vorzugsweise als Einsetzteil ausgebildete Strahlformer ein Außengewinde hat zum lösbaren Befestigen an einem im Bereich des Wasserauslaufs vorgesehenen Innengewinde.

Der Strahlzerleger der erfindungsgemäßen Funktionseinheit kann beispielsweise als Diffusor ausgestaltet sind. Um jedoch die Anzahl geräuschverursachender Strömungsumlenkungen zu begrenzen, kann es zweckmäßig sein, wenn der Strahlregler als Lochplatte ausgebildet ist. Dabei sieht eine bevorzugte Ausführungsform gemäß der Erfindung vor, dass der Strahlzerleger in der Einsetzkartusche lösbar gehalten ist.

Weitere Ausführungsformen gemäß der Erfindung ergeben sich aus den Ansprüchen sowie der Zeichnung. Nachstehend wird die Erfindung anhand bevorzugter Ausführungsbeispiele noch näher beschrieben.

Es zeigt:
- Fig. 1: eine Auslaufarmatur mit einer sanitären Funktions- einheit, die als Wechselkartusche ausgebildet ist, welcher an jeder ihrer Stirnseiten jeweils einen Wasserzulauf hat, wobei die auf gegenüberliegenden Seiten der Wechselkartusche vorgesehenen Wasserzu- läufe für verschiedene Wassereigenschaften des zu- strömenden und/oder ausströmenden Wassers vorge- sehen sind,
- Fig. 2: die Auslaufarmatur aus Fig. 1 in einer perspekti- vischen Draufsicht auf die Armaturen-Unterseite,
- Fig. 3: die Auslaufarmatur aus den Fig. 1 und 2 in einer Schnittdarstellung im Bereich des die sanitäre Funktionseinheit aufweisenden Armaturenauslaufs, und
- Fig. 4: die Auslaufarmatur aus den Fig. 1 bis 3 in einer auseinandergezogenen Darstellung ihrer Bestand- teile.

In Fig. 1 bis 4 ist eine sanitäre Funktionseinheit 20 dargestellt, die eine hülsenförmige Einsetzkartusche 1 aufweist und in den rohrförmigen Armaturenauslauf 2 einer sanitären Auslaufarmatur 3 lösbar einsetzbar ist. Aus Fig. 1 ist erkennbar, dass die Funktionseinheit 20 vom freien Stirnende aus in den Armaturenauslauf bis zu einem Einsetzanschlag 4 einführbar ist. Dabei dient der in Einführrichtung vordere Stirnrandbereich der Einsetzkartusche 1 als Einsetzanschlag 4, der mit einem am Innenumfang des Armaturenauslaufs 2 vorgesehenen und hier als Ringflansch 5 ausgebildeten Gegenanschlag zusammenwirkt, wobei die beiden Anschläge 4, 5 ohne hier genauer dargestellt zu sein, besonders vorteilhaft als Gewindeanschläge ausgeführt sein können.

Die Einsetzkartusche 1 der Funktionseinheit 20 weist an ihren Stirnseiten jeweils einen Wasserzulauf 6, 6' auf, dem zuströmseitig ein entgegen der Strömungsrichtung kegelförmig vorstehendes Filter- oder Vorsatzsieb 7 vorgeschaltet ist. Die Einsetzkartusche 1 hat an ihrem Kartuschenumfang einen Wasserauslauf 8, wobei im Wasserauslauf 8 ein Strahlformer 9 mit quer zur Kartuschenlängsachse orientierten und zueinander vorzugsweise koaxialen Strömungsführungswänden vorgesehen ist. Dieser Strahlformer 9 kann beispielsweise rechtwinklig zur Kartuschenlängsachse ausgerichtete Strömungsführungswände aufweisen, oder als Lochstruktur ausgebildet sein, deren die Durchflusslöcher begrenzenden Strömungsführungswände eine wabenzellenartige Struktur bilden.

Die Funktionseinheit 20 kann den in axialer Richtung zuströmenden Wasserstrahl derart umlenken, dass dieser anschließend in nahezu radialer Richtung aus dem Armaturenauslauf ausströmen kann. Die Funktionseinheit 20 weist dazu vor allem den im Bereich des Wasserauslaufs 8 vorgesehenen Strahlformer 9 auf, der in radialer Richtung orientierte Strömungsführungswände hat. Da die Funktionseinheit 20 etwa koaxial zum Armaturenauslauf orientiert ist, steht diese auch bei einer gewissen Einbaulänge nicht störend über den Rohrumfang des Armaturenauslaufs 2 vor.

In Fig. 4 ist erkennbar, dass die Vorsatzsiebe 7 mit nachgeschalteten Strahlzerlegern 13 einerseits und die Strahlformer 9 andererseits lösbar in der Einsetzkartusche 1 gehalten sind. Während die Vorsatzsiebe 7 und/oder die daran nachgeschalteten Strahlzerleger 13 an der Kartuschenstirnseite lösbar verrastbar sein können, ist im Bereich des Wasserauslaufs 8 ein Innengewinde 11 vorgesehen, in welches der als Einsetzteil ausgebildete Strahlregler 9 mit Hilfe eines Außengewindes 12 lösbar befestigbar ist.

Aus Fig. 4 wird auch deutlich, dass die Wasserzuläufe 6, 6' der Einsetzkartusche 1 jeweils einen, den zuströmenden Wasserstrom in eine Vielzahl von Einzelstrahlen unterteilenden Strahlzerleger 13 haben, wobei dieser Strahlzerleger 13 hier als eine quer zur Strömungsrichtung orientierte Lochplatte ausgebildet ist, die eine Vielzahl von Durchflusslöchern aufweist.

Die Funktionseinheit 20 ist hier als Strahlregler ausgebildet, der zum Formen des austretenden Wasserstrahls bestimmt ist. Während die Funktionseinheit 20 in Fig. 1 bis 4 als laminarer, d. h. unbelüfteter Strahlregler ausgebildet ist, kann dieser Strahlregler auch als belüfteter Strahlregler ausgebildet werden, der einen belüfteten und somit perlendweichen Wasserstrahl formen soll.

Der in den Fig. 1 bis 4 gezeigte Strahlregler 20 weist eine Einsetzkartusche 1 auf, die als Wechselkartusche ausgebildet ist. Die Wechselkartusche des Strahlreglers 20 weist an jedem ihrer Stirnseiten einen Wasserzulauf 6, 6' auf, wobei die auf gegenüberliegenden Seiten vorgesehenen Wasserzuläufe 6, 6' für verschiedene Wasserdrücke, Durchflussleistungen oder dergleichen Wassereigenschaften des zuströmenden und/oder ausfließenden Wassers vorgesehen sind. Die Einsetzkartusche 1 des Strahlreglers 20 erlaubt es, bei Bedarf entweder den einen oder den anderen Wasserzulauf 6, 6' zu verwenden, je nach dem, welcher Wasserzulauf 6, 6' in die Zuflussrichtung des Wasserstroms positioniert wird. Auf diese Weise können mit Hilfe derselben Einsetzkartusche 1 die Wassereigenschaften verändert und variiert werden. Um die Wassereigenschaften zu variieren, ist es beispielsweise möglich, die auf den gegenüberliegenden Stirnseiten der Einsetzkartusche 1 vorgesehenen Wasserzuläufe 6, 6' mit unterschiedlichen Vorsatzsieben 7, Durchflussmengenreglern, Durchflussbegrenzern, Strahlzerlegern 13, Homogenisiereinrichtungen und/oder Strahlformern 9 zu kombinieren. Dabei können die auf den gegenüberliegenden Stirnseiten verwendeten unterschiedlichen Bauteile eine Farbcodierung aufweisen, welche die Zuordnung und Unterscheidung auch solcher Bauteile gleicher Funktion etwa zu einzelnen Durchfluss- oder Leistungsklassen erleichtert.

Aus den Fig. 1 bis 4 wird deutlich, dass der Ringraum zwischen dem Außenumfang der Einsetzkartusche 1 und dem Innenumfang des Armaturenauslaufs 2 durch zumindest eine Ringdichtung, vorzugsweise einen Dichtring 14 abgedichtet ist. In den Fig. 1 bis 4 ist erkennbar, dass die Einsetzkartusche 1 hier im Umfangsrandbereich ihrer beiden Stirnseiten jeweils einen Dichtring 14 trägt. In den Fig. 1 bis 4 ist angedeutet, dass der als Lochplatte ausgebildete Strahlzerleger 13 der Funktionseinheit 20 auf das zuströmseitige Stirnende der Einsetzkartusche 1 mittels einer Rastverbindung lösbar aufgeschnappt ist. Die Einsetzkartusche 1 der Funktionseinheit 20 weist vorzugsweise an ihrem zuströmseitigen Umfangsrandbereich ein Außengewinde 150 auf, das mit einem Innengewinde am Innenumfang des Armaturenauslaufs 2 verschraubbar ist. Diese Schraubverbindung zwischen Einsetzkartusche 1 und Armaturenauslauf 2 sichert die funktionsgerechte Position der Einsetzkartusche 1 im Armaturenauslauf 2. Möglich ist aber auch, die Einsetzkartusche 1 mit einem am freien Stirnende des Armaturenauslaufs 2 vorgesehenen Deckel 18 zu verbinden, welcher Deckel anschließend die Einsetzkartusche 1 im Armarturenauslauf sichern und halten kann.

## Patentansprüche

1. Sanitäre Funktionseinheit (20) mit einer hülsenförmigen Einsetzkartusche (1), die zum Formen des austretenden Wasserstrahls in den rohrförmigen Armaturenauslauf (2) einer sanitären Auslaufarmatur (3) einsetzbar ist, wobei die Einsetzkartusche (1) an zumindest einer ihrer Stirnseiten einen Wasserzulauf (6, 6') und am Kartuschenumfang einen Wasserauslauf (8) aufweist und wobei im Wasserauslauf (8) ein Strahlformer (9) vorgesehen ist, der quer und vorzugsweise rechtwinklig zur Kartuschenlängsachse orientierte Strömungsführungswände hat, **dadurch gekennzeichnet, dass** die Einsetzkartusche (1) an ihren beiden Stirnseiten jeweils einen Wasserzulauf (6, 6') hat.

2. Funktionseinheit nach Anspruch 1, **dadurch gekennzeichnet, dass** zuströmseitig vor zumindest einem Wasserzulauf (6, 6') der Einsetzkartusche (1) ein Vorsatz- oder Filtersieb (7) vorgesehen ist.

3. Funktionseinheit nach Anspruch 2, **dadurch gekennzeichnet, dass** das Vorsatzsieb/die Vorsatzsiebe (7) an der Einsetzkartusche (1) und/oder dem Strahlzerleger (13) lösbar befestigbar ist/sind.

4. Funktionseinheit nach einem der Ansprüche 1 bis 3, **dadurch gekennzeichnet, dass** die Einsetzkartusche (1) zumindest einen Wasserzulauf (6, 6') mit einem, den zuströmenden Wasserstrom in eine Vielzahl von Einzelstrahlen unterteilenden Strahlzerleger (13) hat.

5. Funktionseinheit nach einem der Ansprüche 1 bis 4, **dadurch gekennzeichnet, dass** die an jeder ihrer Stirnseiten einen Wasserzulauf (6, 6') aufweisende Einsetzkartusche (1) als Wechselkartusche ausgebildet ist, und dass die auf gegenüberliegenden Seiten der Einsetzkartusche (1) vorgesehenen Wasserzuläufe (6, 6') für verschiedene Wasserdrücke oder Durchflussleistungen des zuströmenden und/oder ausfließenden Wassers vorgesehen sind.

6. Funktionseinheit nach einem der Ansprüche 1 bis 5, **dadurch gekennzeichnet, dass** die sanitäre Funktionseinheit (20) als belüfteter oder unbelüfteter Strahlregler ausgebildet ist.

7. Funktionseinheit nach einem der Ansprüche 1 bis 6, **dadurch gekennzeichnet, dass** der Strahlformer (9) in den Wasserauslauf (8) der Einsetzkartusche (1) lösbar einsetzbar ist.

8. Funktionseinheit nach einem der Ansprüche 1 bis 7, **dadurch gekennzeichnet, dass** der vorzugsweise als Einsetzteil ausgebildete Strahlformer (9) ein Außengewinde (12) hat zum lösbaren Befestigen an einem im Bereich des Wasserauslaufs (8) vorgesehenen Innengewinde (11).

9. Funktionseinheit nach einem der Ansprüche 1 bis 8, **dadurch gekennzeichnet, dass** zumindest ein Belüftungskanal (19) in die Einsetzkartusche (1) integriert ist.

10. Funktionseinheit nach einem der Ansprüche 1 bis 9, **dadurch gekennzeichnet, dass** zumindest ein Belüftungskanal (19) vorgesehen ist, der im abströmseitigen Bereich (15) zumindest eines Strahlzerlegers (13) mündet.

11. Funktionseinheit nach einem der Ansprüche 5 bis 10, **dadurch gekennzeichnet, dass** der Strahlzerleger (13) als Lochplatte ausgebildet ist und/oder in der Einsetzkartusche (1) lösbar gehalten ist.

## Claims

1. Functional plumbing unit (20) having a sleeve-shaped insertable cartridge (1) which can be inserted in the tubular outlet (2) of a plumbing outlet fitting (3) in order to shape the water Jet that comes out, wherein the insertable cartridge (1) comprises a water inlet (6, 6') on at least one of its end faces and a water outlet (8) on the circumference of the cartridge, and wherein in the water outlet (8) is provided a jet shaper (9) which has flow guide walls oriented perpendicularly and preferably at right-angles to the longitudinal axis of the cartridge, **characterised in that** the insertable cartridge (1) has a water inlet (6, 6') at each of its two end faces.

2. Functional unit according to claim 1, **characterised in that** on the inflow side, a sieve attachment or filter sieve (7) is provided in front of at least one water inlet (6, 6') to the insertable cartridge (1).

3. Functional unit according to claim 2, **characterised in that** the sieve attachment or attachments (7) is or are releasably attached to the insertable cartridge (1) and/or the flow splitter (13).

4. Functional unit according to one of claims 1 to 3, **characterised in that** the insertable cartridge (1) has at least one water inlet (6, 6') with a flow splitter (13) that divides the Incoming stream of water into a plurality of individual jets.

5. Functional unit according to one of claims 1 to 4, **characterised in that** the insertable cartridge (1) comprising a water inlet (6, 6') at each of its end faces is configured as an alternating cartridge and **in that** the water Inlets (6, 6') provided on opposite sides of the insertable cartridge (1) are provided for different water pressures or throughputs of the water flowing in and/or out.

6. Functional unit according to one of claims 1 to 5, **characterised in that** the functional plumbing unit (20) is configured as a ventilated or unventilated flow regulator.

7. Functional unit according to one of claims 1 to 6, **characterised in that** the flow shaper (9) can be releasably inserted in the water outlet (8) of the insertable cartridge (1).

8. Functional unit according to one of claims 1 to 7, **characterised in that** the flow shaper (9) preferably configured as an insert has an external thread (12) for releasable attachment to an internal thread (11) provided in the region of the water outlet (8).

9. Functional unit according to one of claims 1 to 8, **characterised in that** at least one ventilation channel (19) is integrated in the insertable cartridge (1).

10. Functional unit according to one of claims 1 to 9, **characterised in that** at least one ventilation channel (19) is provided which terminates in the outflow-side region (15) of at least one flow splitter (13).

11. Functional unit according to one of claims 5 to 10, **characterised in that** the flow splitter (13) is configured as a perforated plate and/or is releasably held in the insertable cartridge (1).

## Revendications

1. Unité fonctionnelle sanitaire (20), comportant une cartouche intégrée (1) en forme de douille pouvant être insérée dans la sortie tubulaire (2) d'une robinetterie sanitaire d'écoulement (3), en vue de former le jet d'eau de sortie, ladite cartouche intégrée (1) étant pourvue d'une arrivée d'eau (6, 6') à au moins l'une de ses faces extrêmes, et d'une évacuation d'eau (8) sur le pourtour de ladite cartouche, et ladite évacuation d'eau (8) renfermant un formateur de jets (9) présentant des parois de guidage d'écoulement qui sont orientées transversalement et, de préférence, perpendiculairement à l'axe longitudinal de ladite cartouche, **caractérisée par le fait que** la cartouche intégrée (1) est respectivement dotée d'une arrivée d'eau (6, 6') à ses deux faces extrêmes.

2. Unité fonctionnelle selon la revendication 1, **caractérisée par le fait qu'**un tamis frontal, ou tamis de filtration (7) est prévu côté afflux, devant au moins une arrivée d'eau (6, 6') de la cartouche intégrée (1).

3. Unité fonctionnelle selon la revendication 2, **caractérisée par le fait que** le tamis frontal/les tamis frontaux (7) peu(ven)t être fixé(s), de manière libérable, à la cartouche intégrée (1) et/ou au brise-jets (13).

4. Unité fonctionnelle selon l'une des revendications 1 à 3, **caractérisée par le fait que** la cartouche intégrée (1) offre au moins une arrivée d'eau (6, 6') équipée d'un brise-jets (13), qui scinde l'écoulement d'eau d'afflux en une multiplicité de jets individuels.

5. Unité fonctionnelle selon l'une des revendications 1 à 4, **caractérisée par le fait que** la cartouche intégrée (1), pourvue d'une arrivée d'eau (6, 6') à chacune de ses faces extrêmes, est réalisée sous la forme d'une cartouche remplaçable ; et **par le fait que** les arrivées d'eau (6, 6'), prévues sur des côtés de ladite cartouche intégrée (1) tournés mutuellement à l'opposé, sont assignées à différentes pressions d'eau ou à différents débits de l'eau d'afflux et/ou de sortie.

6. Unité fonctionnelle selon l'une des revendications 1 à 5, **caractérisée par le fait que** ladite unité fonctionnelle sanitaire (20) est réalisée sous la forme d'un régulateur de jets, ventilé ou non ventilé.

7. Unité fonctionnelle selon l'une des revendications 1 à 6, **caractérisée par le fait que** le formateur de jets (9) peut être inséré, de manière libérable, dans l'évacuation d'eau (8) de la cartouche intégrée (1).

8. Unité fonctionnelle selon l'une des revendications 1 à 7, **caractérisée par le fait que** le formateur de jets (9), de préférence réalisé sous la forme d'une pièce intégrée, est muni d'un filetage extérieur (12) en vue de la fixation libérable à un filetage intérieur (11), prévu dans la région de l'évacuation d'eau (8).

9. Unité fonctionnelle selon l'une des revendications 1 à 8, **caractérisée par le fait qu'**au moins un canal de ventilation (19) est ménagé intérieurement dans la cartouche intégrée (1).

10. Unité fonctionnelle selon l'une des revendications 1 à 9, **caractérisée par** la présence d'au moins un canal de ventilation (19) débouchant dans la zone (15) d'au moins un brise-jets (13), qui est située côté décharge.

11. Unité fonctionnelle selon l'une des revendications 5 à 10, **caractérisée par le fait que** le brise-jets (13) est réalisé sous la forme d'une platine perforée et/ou est retenu, de manière libérable, dans la cartouche intégrée (1).
